# EUROPÄISCHE PATENTANMELDUNG

(11) **EP 0 943 583 A1**
(43) Veröffentlichungstag der Anmeldung: **22.09.1999**
(21) Anmeldenummer: 99102525.5
(22) Anmeldetag: 10.02.1999
(51) Int. Cl.: B67D 5/02

(54) **Verfahren und Anlage zur Abgabe einer viskosen Masse**

(30) Priorität: 16.03.1998 CH 62498
(71) Anmelder: Robatech AG, 5630 Muri (CH)
(72) Erfinder: Meyer, Thomas, 6289 Hämikon (CH)
(74) Vertreter: Hotz, Klaus, Dipl.-El.-Ing./ETH

(57) **Zusammenfassung**

Verfahren und Anlage zur Abgabe einer fliessfähigen Masse. Die Masse (**11**) befindet sich in einem Behälter (**12**) unterhalb einer Folgeplatte (**36**). Die Folgeplatte (**36**) wird in den Behälter (**12**) eingefahren und dabei die Masse (**11**) über ein Leitungssystem abgegeben. Die Folgeplatte (**36**) weist an ihrer Kontur ein aufblasbares Dichtungselemente (**50**) auf. Im aufgeblasenen Zustand liegt dieses Dichtungselement (**50**) an der Behälterinnenfläche (**16**) an und bildet eine Dichtungsvorrichtung. Im entspannten Zustand ist das Dichtungselement (**50**) von der Behälterinnenfläche (**16**) beabstandet und begrenzt zusammen mit der letzteren einen Durchlass (**54**) zum Lüften des Raumes unter der Folgeplatte (**36**).

## Beschreibung

Die Erfindung betrifft ein Verfahren und eine Anlage zur Abgabe einer fliessfähigen Masse nach dem Oberbegriff des Anspruchs **1** bzw. **6**.

Eine fliessfähige Masse, worunter im Rahmen der vorliegenden Beschreibung Flüssigkeiten mit beliebigen und insbesondere temperaturabhängigen Viskositäten, also auch Pasten sowie granulöse Massen zu verstehen sind, wird dem Verbraucher üblicherweise in einem Behälter wie beispielsweise einem Fass angeliefert, das im allgemeinen oben eine weite Behälteröffnung aufweisen. Dabei kann die Masse bereits fliessfähig oder noch fest sein, wobei Massen, die in festem oder hochviskosem Zustand angeliefert werden, vor ihrer Abgabe aus dem Behälter, im allgemeinen durch Wärmezufuhr, verflüssigt werden müssen. Der geöffnete Behälter wird in einer Vorrichtung angeordnet, mit welcher zusammen er eine Anlage der eingangs genannten Art bildet, um die Masse abzugeben. Zu diesem Zwecke wird eine sogenannte Folgeplatte, deren Aussenkontur dem Querschnitt der Behälterinnenfläche entspricht, durch die Behälteröffnung in den Behälter abgesenkt. Die Masse wird dann unter dem Druck der Folgeplatte und/oder unter der Wirkung einer Förderpumpe über ein Leitungssystem aus dem Behälter abgegeben, um an den Ort ihrer Verwendung gebracht zu werden, während die Folgeplatte nach und nach immer weiter in den Behälter einfährt. Nachdem die gesamte Masse, ggfs. bis auf eine geringe Restmenge, dem Behälter entnommen worden ist, wird die Folgeplatte aus dem Behälter gezogen und der nun mindestens annähernd leere Behälter durch einen weiteren, noch vollen Behälter ersetzt. Damit die Masse den Behälter tatsächlich durch das Leitungssystem verlässt und nicht zwischen der Behälterinnenfläche und der Folgeplatte austritt, muss eine Dichtungseinrichtung vorgesehen sein, welche bewirkt, dass die Folgeplatte dichtend an der Behälterinnenfläche anliegt. Die dichtende Anlage der Folgeplatte an der Behälterinnenwand bedingt eine Lüftungseinrichtung, mittels welcher der Raum unter der Folgeplatte zum Absenken der Folgeplatte auf den Spiegel der Masse entlüftet und zum Herausziehen der Folgeplatte belüftet werden kann.

Diese vorbekannte Anlage weist mehrere Nachteile auf; insbesondere neigt die Masse dazu, den Durchlass der Lüftungseinrichtung zu verstopfen.

Die Aufgabe der vorliegenden Erfindung wird deshalb darin gesehen, eine Verfahren und eine Anlage der eingangs genannten Art vorzuschlagen, bei welchen dieses Problem vermieden wird.

Diese Aufgabe wird erfindungsgemäss für das Verfahren durch den kennzeichnenden Teil des Anspruchs **1** und für die Anlage durch den kennzeichnenden Teil des Anspruchs **6** gelöst. Bevorzugte Weiterbildungen des erfindungsgemässen Verfahrens sind durch die Ansprüche **2** bis **5**, bevorzugte Ausführungsbeispiele der erfindungsgemässen Anlage durch die Ansprüche **7** bis **10** definiert.

Erfindungsgemäss ist die Dichtungsvorrichtung für die Folgeplatte der Anlage so ausgebildet, dass sie ein aufblasbares Dichtungselement aufweist, wobei dieses Dichtungselement gleichzeitig als Lüftungseinrichtung dient. Im aufgeblasenen Zustand bildet das Dichtungselement die Dichtungseinrichtung und liegt dichtend an der Behälterinnenfläche an, während es im entspannten Zustand zusammen mit der Behälterinnenfläche den Durchlass der Lüftungseinrichtung begrenzt.

Wie schon erwähnt, kann die Masse, welche bei ihrer Abgabe fliessfähig sein muss, in fliessfähiger oder fester Form angeliefert werden. Feste Massen sowie fliessfähige aber hochviskose Massen müssen vor ihrer Abgabe aus dem Behälter verflüssigt werden, wozu sie im allgemeinen erwärmt werden. Obwohl es natürlich möglich wäre, dazu den gesamten Behälter zu beheizen, erfolgt die Wärmezufuhr vorzugsweise über die zu diesem Zweck beheizbar ausgebildete Folgeplatte. Zur Verbesserung des Wärmeüberganges von der Folgeplatte an die Masse, insbesondere zu Beginn des Heizvorganges bzw. wenn die Masse noch fest ist, kann die der Masse zugewandte Fläche der Folgeplatte mit Vorsprüngen, beispielsweise Rippen, versehen werden. Besonders geeignet sind Folgeplatten mit Vorsprüngen, die sich zu ihrem Ende hin verjüngen, da solche Rippen leichter in die sich erwärmende aber noch feste Masse eindringen können.

Die Abgabe der Masse aus dem Behälter kann, wie schon erwähnt, unter dem Druck der Folgeplatte und/oder unter der Wirkung einer Förderpumpe erfolgen.

Ein weiteres Problem im Zusammenhang mit der Abgabe von Massen aus Behältern liegt darin, dass die Massen häufig umweltschädliche Stoffe sind oder enthalten. Dies hat zur Folge, dass die Behälter nach ihrer Leerung einer aufwendigen Reinigungsprozedur zugeführt oder als Sondermüll entsorgt werden müssen, was im allgemeinen mit hohen Kosten verbunden ist. Aus diesem Grund werden seit einiger Zeit häufig Behälter verwendet, in welchen die abzugebende Masse in einer dünnen, flexiblen, impermeablen Hülle, beispielsweise aus einer Kunststoffolie, eingeschlossen ist. Hierbei bildet die Hülle die Innenwandung des Behälters, die mit der Folgeplatte bzw. dem Dichtungselement der Folgeplatte in Berührung gelangt. Mittels der Hülle vermeidet man eine Verschmutzung des Behälters und kann auch allfällige Restmengen problemlos aus dem Behälter entfernen. Zur Abgabe der Masse wird die Hülle mit einer oberen Hüllenöffnung versehen, beispielsweise aufgeschnitten, und der Hüllenrand wird an der Behälteraussenfläche oder oberhalb der Folgeplatte an der Behälterinnenfläche fixiert, bevor die Folgeplatte auf die Masse abgesenkt wird. Bei herkömmlichen Anlagen ohne aufblasbare Dichtung bestand beim Absenken der Folgeplatte stets die Gefahr, dass die Hülle beim Einfahren der Folgeplatte in den Behälter durch die über die Dichtungseinrichtung satt an ihr anliegende Folgeplatte beschädigt wurde. Diese Gefahr wird bei der Verwendung der erfindungsgemässen Anlage mit einer Dichtungseinrichtung mit aufblasbarem Dichtungselement vermieden; dieses Dichtungselement wird in entspannten Zustand in den Behälter eingebracht und erst dann aufgeblasen, so dass sich die Hülle an die Behälterinnenfläche anlegt und eine Beschädigung der Hülle nicht eintreten kann. Die neue Anlage eignet sich somit insbesondere auch zur Abgabe von Massen, die sich innerhalb der Behälter in Hüllen befinden.

Bei den abzugebenden Massen handelt es sich häufig um verhältnismässig kostspielige Stoffe. Es ist deshalb nicht nur aus ökologischen sondern auch aus ökonomischen Gründen erforderlich, die Behälter vollständig oder mindestens bis auf eine kleinstmögliche Restmenge zu leeren. Dies gelingt im allgemeinen schon deshalb nicht, weil die Behälter meist nicht rein prismatische Gebilde sind, sondern beim Übergang von der seitlichen Behälterwandung zum Behälterboden eine Abrundung aufweisen, so dass die Folgeplatte nicht bis auf den Behälterboden abgesenkt werden kann. Ausserdem sind die Folgeplatten im allgemeinen auf ihrer der Masse zugewandten Seite üblicherweise nicht eben, sondern konisch oder anderswie konkav ausgebildet. Noch problematischer wird die vollständige Entleerung der Behälter, wenn die abzugebende Masse beheizt werden muss und dazu eine Folgeplatte mit Vorsprüngen verwendet wird, da zwangsläufig zwischen den Vorsprüngen eine verhältnismässig grosse Restmenge verbleibt. Diese Probleme lassen sich bei einem Behälter, in dem sich die Masse in einer Hülle befindet, mittels einer Anlage nach der Erfindung vollständig vermeiden, wie im folgenden dargelegt wird.

Der Behälter wird wie üblich geöffnet und in der Hülle eine obere Hüllenöffnung erzeugt, worauf der Hüllenrand am Behälter fixiert wird. Dann wird der Behälter unter Absenken der Folgeplatte soweit möglich geleert, wobei aber der Verbleib einer auch beträchtlichen Restmenge unwesentlich ist. Der Hüllenrand wird anschliessend vom Behälter gelöst, die Hülle mit dem Hüllenrand an der Folgeplatte fixiert und zusammen mit der sich in ihr befindlichen Restmenge mittels der Folgeplatte aus dem Behälter gezogen. Die Hülle mit der Restmenge kann separat als Sondermüll entsorgt und der nicht nur vollständig geleerte sondern auch saubere Behälter kann daraufhin ohne aufwendige Reinigung wiederverwendet werden.

Aus ökologischen wie auch aus ökonomischen Gründen ist es noch vorteilhafter, die Hülle mit der Restmenge nicht zu entsorgen, sondern sie über einen noch vollständig oder teilweise gefüllten weiteren Behälter zum bringen, der bereits geöffnet und dessen Hülle mit der oberen Hüllenöffnung versehen worden ist, und dann in der die Restmenge enthaltenden Hülle eine untere Hüllenöffnung anzubringen, damit die Restmenge in den weiteren Behälter gelangen und zusammen mit dessen Inhalt verwendet werden kann.

Da in diesem Falle die Restmenge nicht zu Sondermüll wird sondern verwendbar bleibt, muss nicht besonders Sorge getragen werden, die Restmenge möglichst gering zu halten. Dies erlaubt es, für zu beheizende Massen Folgeplatten mit hohen Vorsprüngen und dadurch günstigem Wärmeübergang zu verwenden, was man bisher zwecks Minimierung der Restmenge zu vermeiden trachtete.

Im folgenden wird die Erfindung anhand eines bevorzugten Ausführungsbeispiels der erfindungsgemässen Anlage und mit Bezug auf die Zeichnung ausführlich beschrieben. Es zeigen:
- **Fig. 1**: eine erfindungsgemässe Anlage in einer seitlichen Ansicht, zum Teil geschnitten;
- **Fig. 2**: ein an der Folgeplatte montiertes aufblasbares Dichtungselement, im aufgeblasenen Zustand bzw. als Dichtungseinrichtung wirkend, in schematischer Darstellung;
- **Fig. 3**: das in Fig. 2 dargestellte aufblasbare Dichtungselement, im entspannten Zustand bzw. als Lüftungseinrichtung wirkend, in schematischer Darstellung;
- **Fig. 4**: einen Behälter mit einer in einer Hülle angeordneten Masse, ausschnittweise, während der Verflüssigung der Masse; und
- **Fig. 5**: den in Fig. 4 dargestellten Behälter, ausschnittweise, während der Entnahme der Hülle mit der Restmenge.

Die in **Fig. 1** dargestellte Anlage **10** umfasst einen Behälter **12**, der eine sich über seine lichte Weite erstreckende Behälteröffnung **14**, eine Behälterwand mit einer Behälterinnenfläche **16** und einer Behälteraussenfläche **18** sowie einen Behälterboden **20** aufweist und in welchem eine abzugebende Masse **11** enthalten ist.

Im weiteren umfasst die Anlage **10** eine Vorrichtung **22**, in welcher der Behälter **12**, der gegen weitere Behälter austauschbar ist, angeordnet ist. Die Vorrichtung **22** weist eine Struktur auf, mit einer Grundplatte **24** zur Aufnahme des Behälters **12** und mit einem Aufbau. Der Aufbau besitzt vertikale Stützen **26**, die durch Kolben/Zylinder-Einheiten gebildet sind. Die unteren Bereiche der Kolben/Zylinder-Einheiten sind Zylinder **28** und die oberen Bereiche der Kolben/Zylinder-Einheiten sind aus den Zylindern **28** ragende und relativ zu den Zylindern **28** verschiebbare Kolbenstangen **30**. Die oberen Enden der Kolbenstangen **30** sind durch ein horizontales Joch **32** verbunden, an welchem über Betätigungsstangen **34** eine Folgeplatte **36** befestigt ist. In der Darstellung gemäss **Fig. 1** befinden sich die Kolbenstangen **30**, das Joch **32** und alle am Joch **32** befestigten weiteren Bestandteile der Anlage **10**, insbesondere auch die Folgeplatte **36**, in ihrer oberen Endlage. Diese obere Endlage wird eingenommen, während ein geleerter Behälter durch einen noch vollen Behälter ersetzt wird bzw. vor dem Beginn der Abgabe der im Behälter **12** befindlichen Masse **11** und nach der Beendigung der Abgabe der Masse **11**, wenn die Folgeplatte **36** aus ihrer unteren Endlage wieder in ihre obere Endlage zurückgekehrt ist. Die Folgeplatte **36** ist in **Fig. 1** ferner, und zwar mit gestrichelten Linien, in ihrer unteren Endlage dargestellt, in der sie sich in der Nähe des Behälterbodens **20** befindet. Diese untere Endlage nimmt die Folgeplatte **36** ein, wenn die Abgabe der Masse **11** aus dem Behälter **12** beendigt ist, die Folgeplatte **36** aber noch nicht aus dem Behälter **12** zurückgezogen ist.

Die Folgeplatte **36** weist einen nicht dargestellten Durchbruch auf, durch welchen die Masse **11** unter dem Druck der sich absenkenden Folgeplatte **36** und/oder unter der Wirkung einer Pumpeneinrichtung aus dem Behälter **12** nach oben abfliesst. Die Masse **11** verlässt die Anlage **10** bei einem Anschluss **40**.

Die **Fig. 2** und **3** zeigen ein aufblasbares Dichtungselement sowie die benachbarten Bereiche der Behälterinnenfläche **16** und die Folgeplatte **36**. Die Folgeplatte **36** weist an ihrer Kontur eine der Behälterinnenfläche zugewandte offene Kammer **38** auf, in der das aufblasbare bzw. aufgeblasene Dichtungselement **50** angeordnet ist, welches über eine Leitung **52** druckbeaufschlagbar ist. **Fig. 2** zeigt das Dichtungselement **50** in druckbeaufschlagtem bzw. aufgeblasenem Zustand. In diesem Zustand liegt das Dichtungselement **50** satt an der Behälterinnenfläche **16** an und bildet eine Dichtungsvorrichtung. Das Dichtungselement **50** wird während der Abgabe der Masse **11** aus dem Behälter **12** druckbeaufschlagt, um zu verhindern, dass die Masse **11** seitlich zwischen der Behälterinnenfläche **16** und der Folgeplatte **36** abströmt. **Fig. 3** zeigt das Dichtungselement **50** in entspanntem Zustand. In diesem Zustand ist das Dichtungselement **50** von der Behälterinnenfläche **16** beabstandet, begrenzt mit der Behälterinnenfläche **16** einen Durchlass **54** und bildet dadurch eine Lüftungsvorrichtung zum Entlüften des Raumes unter der Folgeplatte **36** beim Absenken der Folgeplatte **36** in den Behälter **12** und zum Belüften des Raumes unter der Folgeplatte **36** beim Anheben der Folgeplatte **36**.

In **Fig. 4** sind wiederum einander benachbarte Bereiche der Folgeplatte **36** und der Behälterinnenfläche **16** dargestellt. Die Masse **11** befindet sich nicht unmittelbar im Behälter **12** sondern in einer flexiblen, impermeablen Hülle **60**, welche hierbei funktionell die Behälternnenfläche **16.1** bildet. Die Hülle **60** ist mit einer oberen Hüllenöffnung versehen worden und ist mit dem dabei entstandenen Hüllenrand **62** mittels eines geeigneten Befestigungselementes **64** an der Behälteraussenfläche **18** fixiert. Das aufblasbare Dichtungselement **50** wird erst nach Einfahren der Folgeplatte **36** in den Behälter **12** druckbeaufschlagt. Dadurch wird die Hülle **60** mindestens im Bereich der Folgeplatte **36** radial an die Behälterinnenfläche **16** gedrängt, so dass das Dichtungselement **50** satt an der Behälterinnenfläche **16.1** bildenden Hülle **60** anliegt. Die Folgeplatte **36** lässt sich nun ohne Beschädigung der Hülle **60** absenken. **Fig. 5** zeigt die Anordnung der **Fig. 4**, jedoch nach Beendigung der Abgabe der Masse **11**. Die Hülle **60** enthält nur noch eine Restmenge **11.1** der Masse **11**. Der Hüllenrand **62** der oberen Hüllenöffnung ist jetzt nicht mehr an der Behälteraussenfläche **18** sondern an der nach oben gewandten Partie der Folgeplatte **36** fixiert. Das aufblasbare Dichtungselement **50** ist entspannt. Die Hülle **60** mit der in ihr befindlichen Restmenge **11.1** lässt sich nun leicht durch Anheben der Folgeplatte **36** aus dem Behälter **12** entfernen. Sobald der leere Behälter **12** gegen einen weiteren, noch nicht geleerten Behälter ausgetauscht worden ist, wird in der Hülle **60** eine untere Hüllenöffnung angebracht, durch welche die Restmenge **11.1** in den weiteren Behälter abfliessen kann.

Die in den **Fig. 4** und **5** dargestellte Folgeplatte **36** ist beheizbar und weist an ihrer der Masse **11** zugewandten Fläche Vorsprünge **36.1** in Form zulaufender Rippen auf, welche den Wärmeübergang von der Folgeplatte **36** an die Masse **11** verbessern. Diese mit den Vorsprüngen **36.1** versehene Folgeplatte **36** eignet sich für Fälle, in denen die Viskosität der Masse **11** durch Erhöhung ihrer Temperatur gesteigert werden muss oder in denen die Masse **11** als Festmasse angeliefert und vor ihrer Abgabe verflüssigt werden muss. Da dank der Hülle **60** die Restmasse **11.1** nicht zu Abfall wird sondern rezyklierbar ist, kann die Höhe der Vorsprünge **36.1** der Folgeplatte **36**, welche die Menge der Restmasse **11.1** bestimmt, verhältnismässig gross sein, wodurch der Wärmeübergang verbessert und die Beheizungsdauer der Masse **11** minimalisiert wird.

## Patentansprüche

1. Verfahren zur Abgabe einer fliessfähigen Masse (**11**) aus einem Behälter (**12**), wobei
- die Masse im Behälter (**12**) durch eine der Form der Behälterinnenfläche (**16, 16.1**) angepasste Folgeplatte (**36**) eingeschlossen wird,
- der Raum zwischen der Masse (**11**) und der Folgeplatte (**36**) entlüftet wird,
- die Masse (**11**), unter Verschiebung der Folgeplatte (**36**), aus dem Behälter (**12**) entfernt wird, während die Folgeplatte (**36**) über ein Dichtungselement (**50**) dichtend an der Behälterinnenfläche (**16, 16.1**) anliegt,
- der Raum unter der Folgeplatte (**36**) belüftet wird und
- die Folgeplatte (**36**) aus dem mindestens annähernd leeren Behälter (**12**) zurückgezogen wird,
**dadurch gekennzeichnet, dass** das aufblasbar ausgebildete Dichtungselement (**50**) zum Erzeugen der dichtenden Anlage der Folgeplatte (**36**) an der Behälterinnenfläche (**16, 16.1**) aufgeblasen und zum Be- bzw. Entlüften des Raumes unter der Folgeplatte (**36**) entspannt wird.

2. Verfahren nach Anspruch 1,
**dadurch gekennzeichnet, dass**
die Masse (**11**) im Behälter (**12**) durch Wärmezufuhr fliessfähiger gemacht wird.

3. Verfahren nach mindestens einem der Ansprüche **1** bis **2**,
**dadurch gekennzeichnet, dass**
die Masse (**11**) unter dem Druck der Folgeplatte (**36**) und/oder der Wirkung einer Pumpe aus dem Behälter (**36**) abgegeben wird.

4. Verfahren nach mindestens einem der Ansprüche **1** bis **3**,
**dadurch gekennzeichnet, dass**
die Masse (**11**) in einer flexiblen, impermeablen Hülle (**60**) in den Behälter (**12**) gebracht wird, welche nach dem Einbringen in den Behälter (**12**) die Behälterinnenfläche (**16.1**) bildet, dass die Hülle (**60**) mit einer oberen Hüllenöffnung versehen wird, dass der Hüllenrand (**62**) der oberen Hüllenöffnung vor der Abgabe der Masse (**11**) abseits des von der Folgeplatte (**36**) bestrichenen Verschiebungsweges am Behälter (**12**) fixiert wird, dass der Hüllenrand (**62**) der Hüllenöffnung nach der weitgehenden Abgabe der Masse (**11**) an der Folgeplatte (**36**) fixiert wird, und dass eine in der Hülle (**60**) befindliche Restmenge (**11.1**) der Masse (**11**) mit der Folgeplatte (**36**) aus dem Behälter (**12**) entfernt wird.

5. Verfahren nach Anspruch 4,
**dadurch gekennzeichnet, dass**
die die Restmenge (**11.1**) enthaltende Hülle (**60**) oberhalb eines weiteren, vorzugsweise vollen Behälters geöffnet wird, vorzugsweise durch Erzeugung einer unteren Hüllenöffnung, um die Restmenge (**11.1**) in den weiteren Behälter einzubringen.

6. Anlage (**10**) zur Abgabe einer fliessfähigen Masse (**11**), mit einem eine Behälteröffnung (**14**) aufweisenden Behälter (**12**) für die Masse (**11**), in welchem sie unter einer in den Behälter (**12**) schiebbaren, der Form der Behälterinnenfläche (**16, 16.1**) angepassten Folgeplatte (**36**) einschliessbar ist, wobei zur gegenseitigen Abdichtung zwischen der Behälterinnenfläche (**16, 16.1**) und der Folgeplatte (**36**) die Folgeplatte (**36**) an ihrem Umfang eine Dichtungsvorrichtung mit einem Dichtungselement (**60**) besitzt, und wobei zur Lüftung des unter der Folgeplatte (**36**) befindlichen Raumes eine Lüftungsvorrichtung mit einem Durchlass (**54**) vorgesehen ist,
**dadurch gekennzeichnet, dass**
das Dichtungselement (**60**) aufblasbar ausgebildet ist, um im aufgeblasenen Zustand an der Behälterinnenfläche (**16, 16.1**) dichtend anzuliegen und die Dichtungsvorrichtung zu bilden, und um im entspannten Zustand zusammen mit der Behälterinnenfläche (**16, 16.1**) den Durchlass (**54**) zu begrenzen.

7. Anlage (**10**) nach Anspruch **6**,
**dadurch gekennzeichnet, dass**
die Folgeplatte (**36**) beheizbar ist, um die Fliessfähigkeit der Masse (**11**) durch Wärmezufuhr zu erhöhen, wobei vorzugsweise die zum Kontakt mit der Masse (**11**) vorgesehene Fläche der Folgeplatte (**36**) mit ggfs. zulaufenden Vorsprüngen (**36.1**), insbesondere Rippen, versehen ist, um den Wärmeübergang von der Folgeplatte (**36**) an die Masse (**11**) zu verbessern.

8. Anlage (**10**) nach mindestens einem der Ansprüche **6** bis **7**,
**dadurch gekennzeichnet, dass**
sie eine Vorrichtung (**28, 30, 32, 34**) zur Verschiebung der Folgeplatte (**36**) und ggfs. eine Förderpumpe aufweist, um die Masse (**11**) unter Druck aus dem Behälter (**12**) abzugeben.

9. Anlage (**10**) nach mindestens einem der Ansprüche **6** bis **8**,
**dadurch gekennzeichnet, dass**
die Masse (**11**) in einer flexiblen, impermeablen Hülle (**60**) angeordnet ist, welche nach dem Einbringen in den Behälter (**12**) die zur Berührung der Folgeplatte (**36**) bestimmte Behälterinnenfläche (**16.1**) bildet und eine obere Hüllenöffnung besitzt, deren Hüllenrand (**62**) oberhalb der Folgeplatte (**36**) lösbar am Behälter (**12**) befestigbar ist.

10. Anlage (**10**) nach Anspruch **9**,
**dadurch gekennzeichnet, dass**
die bis auf eine Restmenge (**11.1**) von der Masse (**11**) geleerte Hülle (**60**) lösbar an der Folgeplatte (**36**) befestigbar und mit dieser aus dem Behälter (**12**) entfernbar ist, um vorzugsweise oberhalb eines weiteren Behälters mit einer unteren Hüllenöffnung versehen zu werden, durch welche die Restmenge (**11.1**) in den weiteren Behälter bringbar ist.
